# EUROPÄISCHE PATENTSCHRIFT

(11) **EP 3 933 141 B1**
(45) Veröffentlichungstag und Bekanntmachung des Hinweises auf die Patenterteilung: **27.07.2022**
(21) Anmeldenummer: 20183120.3
(22) Anmeldetag: 30.06.2020
(51) Int. Cl.: E04G 15/04, E04G 21/14, B66C 1/66, E01C 5/06, E04B 5/04, B28B 23/00

(54) **VERFAHREN ZUR HERSTELLUNG EINES FERTIGBETONTEILS**
METHOD FOR THE PRODUCTION OF A PRE-CAST CONCRETE COMPONENT
PROCÉDÉ POUR LA FABRICATION D'UN ÉLÉMENT EN BÉTON PRÉFABRIQUÉ

(43) Veröffentlichungstag der Anmeldung: 05.01.2022
(73) Patentinhaber: BTE Stelcon GmbH, 76726 Germersheim (DE)
(72) Erfinder: KISPERT, Michael, 76768 Berg (DE)
(74) Vertreter: Andrejewski - Honke Patent- und Rechtsanwälte Partnerschaft mbB

(56) Entgegenhaltungen:
- DE-A1- 3 005 975
- DE-A1- 19 523 476
- DE-U1- 9 111 399
- JP-A- 2003 112 884
- US-B2- 6 643 985

## Beschreibung

Die Erfindung betrifft ein Verfahren zur Herstellung eines Fertigbetonbauteils, insbesondere einer Fertigbetonplatte, wobei das Bauteil in einer Schalung gefertigt wird und wobei während der Fertigung zumindest eine Hubhülse in das Bauteil eingebracht wird. Die Fertigbetonbauteile bzw. Fertigbetonplatten werden insbesondere als Untergrund bzw. befahrbarer Untergrund für Lagerflächen, Park- und Abstellflächen, für Flächen in der Bauwirtschaft, für Straßen und dergleichen verwendet.

Fertigbetonbauteile bzw. Fertigbetonplatten der vorstehend beschriebenen Art sind in unterschiedlichen Ausführungsformen aus der Praxis grundsätzlich bekannt. Insbesondere bei großflächigen Fertigbetonbauteilen bzw. Fertigbetonplatten ist sowohl der Transport, als auch die Handhabung und Montage am Einbauort oftmals eine Herausforderung. Es ist in diesem Zusammenhang bekannt, Transportanker vorzusehen, die in die Fertigbetonbauteile integriert sind und die an einer Transportvorrichtung wie etwa einem Kran fixiert werden können. Darüber hinaus ist es aus der Praxis bekannt, Fertigbetonbauteile mithilfe von Vakuumhebegeräten handzuhaben. Diese Handhabung mit Vakuumhebegeräten kann sowohl im Zuge der Montage der Fertigbetonbauteile bzw. Fertigbetonplatten verwendet werden, als auch im Rahmen der Fertigung zum Einsatz kommen, wenn die Fertigbetonbauteile beispielsweise aus einer Schalung gehoben werden müssen.

Bei den aus der Praxis bekannten Maßnahmen hat sich allerdings gezeigt, dass diese nicht für alle Arten von Fertigbetonbauteilen bzw. Fertigbetonplatten geeignet sind. Beispielsweise sind Vakuumhebegeräte bei Fertigbetonbauteilen bzw. Fertigbetonplatten aus offenporigem Beton nicht zuverlässig einsetzbar, da aufgrund der Offenporigkeit keine sichere Fixierung erreicht wird. Weiterhin hat sich gezeigt, dass bei der Herstellung von Fertigbetonbauteilen bzw. Fertigbetonplatten - insbesondere bei der Ausschalung, bei der es möglich ist, dass die Fertigbetonbauteile bzw. Fertigbetonplatten noch nicht vollständig bzw. nur teilweise ausgehärtet sind -, sowohl die bekannten Transportanker, als auch Vakuumhebegeräte für eine funktionssichere und störungsfreie Handhabung teilweise nicht geeignet sind. Dies gilt insbesondere für Fertigbetonbauteile bzw. Fertigbetonplatten aus offenporigem Beton. - Insoweit besteht Verbesserungsbedarf.

Aus JP 2003-112884 A ist ein Betonbauteil mit einer Hubhülse beschrieben. Das Bauteil kann mittels der Hubhülse an einer Transportvorrichtung fixiert werden. Die Hubhülse weist eine Hubkammer auf, deren Innendurchmesser größer ist als die Innenbreite des Hülsenschaftes. Bei einer Ausführungsform wird eine an der unteren Hülsenöffnung vorgesehene Kappe entfernt, so dass eine Drainageöffnung nach unten hin resultiert. Die hier beschriebenen Maßnahmen haben sich in der Praxis nicht bewährt.

Der Erfindung liegt demgegenüber das technische Problem zugrunde, ein Verfahren zur Herstellung eines Fertigbetonbauteils, insbesondere einer Fertigbetonplatte, anzugeben, bei dem das Bauteil bzw. die Platte funktionssicher und störungsfrei handhabbar ist und insbesondere sicher und zuverlässig an einer Transportvorrichtung fixiert werden kann.

Zur Lösung dieses technischen Problems lehrt die Erfindung ein Verfahren zur Herstellung eines Fertigbetonbauteils, insbesondere einer Fertigbetonplatte, wobei das Bauteil in einer Schalung gefertigt wird, wobei die im montierten Zustand des Bauteils als Oberseite des Bauteils vorgesehene Bauteilseite dem Boden der Schalung zugewandt ist, wobei während der Fertigung des Bauteils zumindest eine Hubhülse in das Bauteil eingebracht wird, wobei das Bauteil mittels der Hubhülse an einer Transportvorrichtung fixierbar ist,
wobei die Hubhülse zumindest eine erste Hülsenöffnung, zumindest einen Hülsenschaft zur Aufnahme eines Hubschlüssels und ein der ersten Hülsenöffnung gegenüberliegendes Hülsenende aufweist, wobei die Hubhülse zumindest eine Querschnittsaufweitung in Form einer Hubkammer aufweist und wobei der Innendurchmesser d_{K} der Hubkammer größer ist als die Innenbreite b_{S} des Hülsenschaftes,
wobei nach der zumindest teilweisen Aushärtung des Bauteils zur Entfernung des Bauteils aus der Schalung ein Hubschlüssel durch die der als Unterseite des Bauteils vorgesehenen Seite zugeordnete erste Hülsenöffnung in den Hülsenschaft eingeführt wird und in der Hubkammer in eine Verankerungsposition überführt wird und wobei das Bauteil anschließend mittels des Hubschlüssels aus der Schalung entfernt bzw. gehoben wird,
wobei das Hülsenende als zweite Hülsenöffnung ausgebildet ist, die der im montierten Zustand des Bauteils dem Montageuntergrund abgewandten Oberseite des Bauteils zugeordnet ist und von der Oberseite des Bauteils zugänglich ist
und wobei die Hubkammer dem Hülsenende bzw. der zweiten Hülsenöffnung zugeordnet ist und wobei der Abstand a zwischen der Hubkammer und dem Hülsenende zwischen 2 % und 49 % der Länge L der Hubhülse beträgt.

Der Erfindung liegt die Erkenntnis zugrunde, dass das erfindungsgemäße Verfahren mit der in das Fertigbetonbauteil einbetonierten Hubhülse eine funktionssichere und einfache Handhabung des Fertigbetonbauteils bzw. der Fertigbetonplatte und insbesondere die zuverlässige Fixierung an einer Transportvorrichtung ermöglicht. Dies gilt sowohl für die Herstellung, insbesondere für die Ausschalung des Fertigbetonbauteils, als auch für die Montage. Es liegt im Rahmen der Erfindung, dass die Handhabung des Fertigbetonbauteils bzw. der Fertigbetonplatte, insbesondere die Fixierung an einer Transportvorrichtung, mithilfe des Hubschlüssels erfolgt, der in den Hülsenschaft der Hubhülse eingeführt wird und in der zumindest einen Hubkammer und optional zusätzlich auch an der Fertigbetonbauteiloberseite bzw. Fertigbetonbauteilunterseite von einer Einführposition in eine Verankerungsposition überführt werden kann. Dies wird untenstehend noch näher erläutert. Statt des Begriffes Fertigbetonbauteil bzw. Fertigbetonplatte wird hier und nachfolgend auch einfach der Ausdruck Bauteil bzw. Platte verwendet. Innendurchmesser d_{K} der Hubkammer meint im Rahmen der Erfindung insbesondere den größten Innendurchmesser der Hubkammer quer, insbesondere senkrecht zur Längserstreckung bzw. zur Längsachse A der Hubhülse. Innenbreite bs des Hülsenschaftes meint im Rahmen der Erfindung insbesondere die größte Innenbreite des Hülsenschaftes quer, insbesondere senkrecht zur Längserstreckung bzw. zur Längsachse A der Hubhülse bzw. des Hülsenschaftes und quer, insbesondere senkrecht zur Längsmittelachse A_{Q} der Querschnittsfläche des Hülsenschaftes. Es liegt im Rahmen der Erfindung, dass das Verhältnis des Innendurchmessers d_{K} der Hubkammer zur Innenbreite bs des Hülsensschaftes zwischen 1,1:1 und 4:1, vorzugsweise zwischen 1,5:1 und 3:1, bevorzugt zwischen 1,7:1 und 2,2:1, ganz besonders bevorzugt zwischen 1,9:1 und 2,1:1, beispielsweise etwa 2:1 beträgt.

Gemäß einer bevorzugten Ausführungsform des erfindungsgemäßen Verfahrens werden in das Fertigbetonbauteil bzw. in die Fertigbetonplatte zumindest zwei Hubhülsen einbetoniert. Empfohlenermaßen weist ein Bauteil bzw. eine Platte zwei bis sechs Hubhülsen, bevorzugt zwei bis vier Hubhülsen und besonders bevorzugt zwei Hubhülsen auf, die in das Bauteil bzw. in die Platte einbetoniert sind. Der Ausführungsform mit zumindest zwei Hubhülsen liegt die Erkenntnis zugrunde, dass das Bauteil bzw. die Platte durch zumindest zwei einbetonierte Hubhülsen besonders zuverlässig und sicher an einer Transportvorrichtung fixiert werden kann.

Die Hubhülse ist zumindest bereichsweise innen hohl ausgebildet und vorzugsweise über ihre gesamte Länge L bzw. im Wesentlichen über ihre gesamte Länge L innen hohl ausgebildet ist. Die Hubhülse weist somit empfohlenermaßen einen Hohlraum auf, der sich in Richtung der Längsachse A der Hubhülse über ihre gesamte Länge erstreckt. Der Durchmesser des Hohlraums beträgt zweckmäßigerweise zumindest 70 %, bevorzugt zumindest 75 %, sehr bevorzugt zumindest 80 % und besonders bevorzugt zumindest 85 % des Außendurchmessers der Hubhülse.

Gemäß einer bevorzugten Ausführungsform ist die Hubhülse über ihre gesamte Länge L bzw. im Wesentlichen über ihre gesamte Länge L in das Bauteil einbetoniert. Länge L der Hubhülse meint im Rahmen der Erfindung im Übrigen insbesondere die größte Erstreckung der Hubhülse entlang bzw. in Richtung ihrer Längsachse A.

Die erste Hülsenöffnung ist der Unterseite des Bauteils bzw. der Platte zugeordnet und von der Unterseite des Bauteils bzw. der Platte zugänglich. Unterseite des Bauteils bzw. der Platte meint im Rahmen der Erfindung die im montierten Zustand des Bauteils bzw. der Platte dem Montageuntergrund zugewandte Seite des Bauteils bzw. der Platte. Durch die erste Hülsenöffnung wird ein Hubschlüssel in den Hülsenschaft der Hubhülse eingeführt und zwar von der Bauteilunterseite.

Gemäß einer empfohlenen Ausgestaltung des erfindungsgemäßen Verfahrens ist die zumindest eine Hubkammer als hohlzylindrischer Abschnitt der Hubhülse ausgebildet, der insbesondere einen runden, bevorzugt einen kreisrunden Querschnitt mit dem Innendurchmesser d_{K} aufweist. Querschnitt der Hubkammer meint im Rahmen der Erfindung insbesondere den Querschnitt quer, insbesondere senkrecht zur Längsachse A der Hubhülse. Wenn die Hubkammer gemäß besonders bevorzugter Ausführungsform als hohlzylindrischer Abschnitt mit einem kreisrunden Querschnitt ausgebildet ist, entspricht der Innendurchmesser d_{K} der Hubkammer dem Kreisdurchmesser bzw. Kreisinnendurchmesser der Querschnittsfläche. Dieser Ausführungsform liegt die Erkenntnis zugrunde, dass der Hubschlüssel - durch die der Unterseite des Bauteils zugeordnete erste Hülsenöffnung - in den Hülsenschaft eingeführt wird und in der hohlzylindrisch ausgebildeten Hubkammer z.B. durch eine Drehbewegung von einer Einführposition in eine Verankerungsposition überführt wird, so dass das Fertigbetonbauteil bzw. die Fertigbetonplatte mittels der Hubhülse und des Hubschlüssels an einer Transportvorrichtung fixiert werden kann.

Es ist bevorzugt, dass das Verhältnis der Länge L_{H} der Hubkammer zur Länge L der Hubhülse 1:12 bis 1:4, vorzugsweise 1:10 bis 1:6, bevorzugt 1:9 bis 1:7, beispielsweise 1:8 bzw. etwa 1:8 beträgt. Länge L_{H} der Hubkammer meint in diesem Zusammenhang die größte Erstreckung der Hubkammer in Längsrichtung der Hubhülse bzw. in Richtung der Längsachse A der Hubhülse.

Es liegt im Rahmen der Erfindung, dass der Hülsenschaft als Hohlkörper ausgebildet ist, dessen Innenlänge Ls vorzugsweise größer ist, als dessen Innenbreite bs. Innenlänge Ls des Hülsenschaftes meint in diesem Zusammenhang insbesondere die größte Innenlänge quer, insbesondere senkrecht zur Längsachse A der Hubhülse und entlang bzw. in Richtung der Längsmittelachse A_{Q} der Querschnittsfläche des Hülsenschaftes und somit quer, insbesondere senkrecht zur Innenbreite bs des Hülsenschaftes. Es liegt im Rahmen der Erfindung, dass das Verhältnis der Innenlänge Ls des Hülsenschaftes zur Innenbreite bs des Hülsenschaftes 1,1:1 bis 4:1, vorzugsweise 1,5:1 bis 3:1, bevorzugt 1,7:1 bis 2,2:1, besonders bevorzugt 1,9:1 bis 2,1:1, beispielsweise etwa 2:1 beträgt. Es ist bevorzugt, dass die Innenlänge Ls des Hülsenschaftes dem Innendurchmesser d_{K} der Hubkammer entspricht bzw. im Wesentlichen entspricht.

Gemäß einer bevorzugten Ausführungsform des erfindungsgemäßen Verfahrens ist der Hülsenschaft als Hohlkörper ausgebildet, dessen Querschnittsfläche als abgerundetes Rechteck vorgesehen ist. Gemäß einer weiteren bevorzugten Ausführungsform ist der Hülsenschaft als Hohlkörper ausgebildet, dessen Querschnittsfläche ellipsenförmig ausgebildet ist. Grundsätzlich liegen auch andere Querschnittsgeometrien für den Hülsenschaft im Rahmen der Erfindung, beispielsweise eine ovale, rechteckige, quadratische, dreieckförmige oderdergleichen Querschnittsgeometrie. Wesentlich ist dabei, dass der Innendurchmesser d_{K} der Hubkammer größer ist als die Innenbreite bs des Hülsenschaftes.

Eine besonders empfohlene Ausführungsform der Erfindung zeichnet sich dadurch aus, dass das Fertigbetonbauteil bzw. eine Fertigbetonplatte für einen befahrbaren Untergrund, beispielsweise für eine befahrbare Straße, eine befahrbare Lagerfläche, eine befahrbare Parkfläche, etwa ein Parkdeck oder dergleichen ausgelegt ist. Die Dicke einer Fertigbetonplatte beträgt empfohlenermaßen 50 bis 300 mm, bevorzugt 100 bis 250 mm und besonders bevorzugt 160 bis 200 mm. Es empfiehlt sich, dass sich eine Hubhülse über zumindest 70 %, vorzugsweise über zumindest 80 %, bevorzugt über zumindest 90 % und ganz besonders bevorzugt über zumindest 95 % der Dicke des Fertigbetonbauteils bzw. der Fertigbetonplatte erstreckt.

Zweckmäßigerweise ist eine Fertigbetonplatte in der Draufsicht rechteckig ausgebildet. Gemäß einer empfohlenen Ausführungsform können die Seitenlängen einer solchen rechteckigen Platte jeweils 600 bis 3000 mm, bevorzugt 800 bis 2500 mm, besonders bevorzugt 1000 bis 2200 mm betragen.

Gemäß einer bevorzugten Ausführungsform des erfindungsgemäßen fahrens ist die Längsachse A der Hubhülse quer, insbesondere senkrecht bzw. im Wesentlichen senkrecht zu der Unterseite und/oder der Oberseite des Bauteils angeordnet. Oberseite des Bauteils meint im Rahmen der Erfindung die im montierten Zustand dem Montageuntergrund abgewandte Seite des Bauteils. Es liegt somit im Rahmen der Erfindung, dass die Längsachse A der Hubhülse im montierten Zustand des Fertigbetonbauteils bzw. der Fertigbetonplatte quer, insbesondere senkrecht bzw. im Wesentlichen senkrecht zu dem Montageuntergrund orientiert ist. Montageuntergrund meint im Rahmen der Erfindung insbesondere den Untergrund bzw. den Erdboden auf dem das Fertigbetonbauteil bzw. die Fertigbetonplatte montiert bzw. verlegt wird.

Erfindungsgemäß ist die Hubkammer dem Hülsenende zugeordnet. Der Abstand a zwischen der Hubkammer und dem Hülsenende beträgt zwischen 2 % und 49 %, vorzugsweise zwischen 5 % und 40 %, bevorzugt zwischen 7 % und 35 %, besonders bevorzugt zwischen 10 % und 30 % und ganz besonders bevorzugt zwischen 15 % und 25 % der Länge L der Hubhülse. Abstand a zwischen der Hubkammer und dem Hülsenende meint den größten Abstand zwischen Hubkammer und Hülsenende in Richtung/entlang der Längserstreckung bzw. der Längsachse A der Hubhülse, wobei die Länge L_{H} der Hubkammer selbst zur Hälfte zu diesem Abstand a zählt. Von der Unterseite des Bauteils wird der Hubschlüssel in den Hülsenschaft eingeführt und in der dem Hülsenende zugeordneten Hubkammer z.B. durch eine Drehbewegung von der Einführposition in eine Verankerungsposition überführt. In dieser Verankerungsposition kann das Fertigbetonbauteil bzw. die Fertigbetonplatte mittels des Hubschlüssels an einer Transportvorrichtung fixiert werden. Dies ist besonders vorteilhaft, da die Platte im Rahmen ihrer Herstellung aus einer Schalung entfernt wird, wobei die Plattenoberseite dem Boden der Schalung zugewandt ist. Die Krafteinleitung beim Anhebevorgang des Bauteils bzw. der Platte erfolgt dann in dem der ersten Hülsenöffnung gegenüberliegenden bzw. abgewandten Bereich der Platte.

Es liegt im Rahmen der Erfindung, dass die Hubhülse zumindest zwei Hubkammern aufweist. Dann ist vorzugsweise eine der Hubkammern dem Hülsenende zugeordnet und/oder eine weitere Hubkammer ist der ersten Hülsenöffnung zugeordnet.

Nach einer bevorzugten Ausgestaltung der Erfindung weist die Hubhülse zumindest eine Verankerungsrippe auf, die den Außenumfang der Hubhülse um zumindest 70 %, vorzugsweise um zumindest 80 %, bevorzugt vollständig bzw. im Wesentlichen vollständig umläuft. Es ist bevorzugt, dass die Hubhülse zumindest zwei solcher Verankerungsrippen aufweist. Je nach Länge L der Hubhülse und somit vorzugsweise auch in Abhängigkeit von der Dicke des Fertigbetonbauteils bzw. der Fertigbetonbauplatte ist es möglich, dass die Hubhülse eine Mehrzahl von Verankerungsrippen, beispielsweise drei bis sechs Verankerungsrippen aufweist. Die Verankerungsrippen ermöglichen eine besonders sichere bzw. feste Einbetonierung der zumindest einen Hubhülse in das Fertigbetonbauteil, die insbesondere auch größeren Krafteinwirkungen, beispielsweise bei der Fixierung des Fertigbetonbauteils mittels der Hubhülse durch einen in der Hubkammer in einer Verankerungsposition befindlichen Hubschlüssel an einer Transportvorrichtung, standhält.

Es liegt im Rahmen der Erfindung, dass das Bauteil bzw. die Fertigbetonbauplatte auf Basis zumindest eines offenporigen Betons hergestellt ist und insbesondere aus zumindest einem offenporigen Beton besteht bzw. im Wesentlichen besteht. Ein solcher offenporiger Beton wird auch als haufwerksporiger Beton bezeichnet und weist zweckmäßigerweise Hohlräume zwischen den Gesteinskörnern auf. Es ist bevorzugt, dass das Bauteil, insbesondere die Fertigbetonplatte, wasserdurchlässig ist.

Erfindungsgemäß ist das Hülsenende als zweite Hülsenöffnung ausgebildet, die der Oberseite des Bauteils zugeordnet ist und von der Oberseite des Bauteils zugänglich ist. Die Hubhülse weist eine erste Hülsenöffnung auf, die der Unterseite des Bauteils zugeordnet und von der Unterseite des Bauteils zugänglich ist und die Hubhülse weist weiterhin eine zweite Hülsenöffnung auf, die der Oberseite des Bauteils zugeordnet ist und von der Oberseite des Bauteils zugänglich ist. Im Zuge der Fertigung des Bauteils in einer Schalung, bei dem die Oberseite des Bauteils der Unterseite der Schalung zugewandt bzw. zugeordnet ist, wird der Hubschlüssel durch die erste Hülsenöffnung in den Hülsenschaft eingeführt und in der Hubkammer z.B. durch eine Drehbewegung von der Einführposition in eine Verankerungsposition überführt. Dann kann das Fertigbetonbauteil beziehungsweise die Fertigbetonplatte mittels der Hubhülse und dem in der Verankerungsposition befindlichen Hubschlüssel an einer Transportvorrichtung fixiert werden und wird aus der Schalung gehoben. Zur Montage des Fertigbetonbauteils bzw. der Fertigbetonplatte kann der Hubschlüssel dann von der gegenüberliegenden Bauteilseite, nämlich der Oberseite des Bauteils durch die zweite Hülsenöffnung in den Hülsenschaft eingeführt werden und vollständig durch die Hubhülse hindurchgeführt werden und anschließend an der Unterseite des Bauteils bzw. der Platte durch eine Drehbewegung in eine Verankerungsposition überführt werden, so dass das Fertigbetonbauteil beziehungsweise die Fertigbetonplatte montiert bzw. verlegt werden kann. Der Erfindung liegt somit die Erkenntnis zugrunde, dass das Bauteil bzw. die Platte mittels der Hubhülse sowohl im Rahmen der Herstellung des Bauteils bzw. der Platte aus der Schalung gehoben werden kann, als auch im Rahmen der Montage des Bauteils bzw. der Platte sicher gehandhabt werden kann. Insoweit erfüllt die Hubhülse des Bauteils in vorteilhafter Weise zumindest zwei Funktionen.

Für das erfindungsgemäße Verfahren wird eine Hubhülse zum Einbetonieren in ein Fertigbetonbauteil, insbesondere in eine Fertigbetonplatte - vorzugsweise in ein Fertigbetonbauteil der vorstehend beschriebenen Art - eingesetzt, wobei die Hubhülse zumindest eine erste Hülsenöffnung, zumindest einen Hülsenschaft zur Aufnahme eines Hubschlüssels und ein der ersten Hülsenöffnung gegenüberliegendes Hülsenende aufweist, wobei die Hubhülse zumindest eine Querschnittsaufweitung in Form einer Hubkammer aufweist, wobei der Innendurchmesser d_{K} der Hubkammer größer ist, als die Innenbreite bs des Hülsenschaftes.

Gemäß einer bevorzugten Ausführungsform der Hubhülse ist die Hülse auf Basis zumindest eines Kunststoffes hergestellt und bevorzugt besteht die Hubhülse aus zumindest einem Kunststoff bzw. im Wesentlichen aus zumindest einem Kunststoff.

Geeignet für das erfindungsgemäße Verfahren ist ein System aus einem Hubschlüssel und einer Hubhülse - insbesondere einer vorstehend beschriebenen Hubhülse -, wobei der Hubschlüssel zumindest einen Ankerkopf und zumindest einen Führungsstab aufweist, wobei der Ankerkopf derart ausgestaltet ist, dass er durch eine Hülsenöffnung in die Hubhülse einführbar ist und in der Hubkammer und/oder an der Unterseite bzw. Oberseite des Bauteils durch eine Drehbewegung, vorzugsweise um die Längsachse des Hubschlüssels bzw. des Führungsstabs, bevorzugt um 10° bis 90°, besonders bevorzugt um etwa 90°, von einer Einführposition in eine Verankerungsposition überführbar ist.

Es liegt im Rahmen der Erfindung, dass an dem Führungsstab des Hubschlüssels, zweckmäßigerweise an der dem Ankerkopf gegenüberliegenden Seite, ein Befestigungselement vorgesehen ist, mit dem der Hubschlüssel an einer Transportvorrichtung fixierbar ist. Bei dem Befestigungselement kann es sich beispielsweise um eine Befestigungsöse handeln. Der Ankerkopf des Hubschlüssels ist hinsichtlich seiner Form derart ausgestaltet, dass er durch zumindest eine Hülsenöffnung in die Hubhülse eingeführt werden kann und in dieser Einführposition durch den Hülsenschaft geführt werden kann. Es empfiehlt sich, dass der Ankerkopf in der Einführposition, in der er durch den Hülsenschaft geführt werden kann, nicht in dem Hülsenschaft drehbar bzw. im Wesentlichen nicht in dem Hülsenschaft drehbar ist. In der Hubkammer der Hubhülse kann der Ankerkopf dann, vorzugsweise durch eine Drehbewegung um die Längsachse des Hubschlüssels bzw. des Führungsstabs von der Einführposition in eine Verankerungsposition überführt werden. Dazu wird der Hubschlüssel in eine Drehbewegung um seine Längsachse versetzt und insbesondere um 10° bis 90°, bevorzugt um 45° bis 90°, besonders bevorzugt um 70° bis 90°, ganz besonders bevorzugt um etwa 90° gedreht. Es ist bevorzugt, dass der Hubschlüssel auf Basis zumindest eines Metalls ausgebildet ist und insbesondere aus zumindest einem Metall besteht. Besonders bevorzugt besteht der Hubschlüssel aus Stahl bzw. im Wesentlichen aus Stahl.

Es liegt auch im Rahmen der Erfindung, dass der Hubschlüssel nach dem Entfernen des Bauteils aus der Schalung durch die erste oder die zweite Hülsenöffnung in den Hülsenschaft eingeführt wird und vollständig durch die Hubhülse bis zur gegenüberliegenden Seite des Bauteils bzw. der Platte geführt wird und dort durch eine Drehbewegung um die Längsachse des Führungsstabs in eine Verankerungsposition überführt wird. In der Verankerungsposition hintergreifen die Ankerenden des Ankerkopfes im Übrigen zweckmäßigerweise eine Fläche der Hubammer bzw. die Ober- oder Unterseite des Bauteils bzw. der Platte.

Das erfindungsgemäße Herstellungsverfahren hat sich insbesondere für Bauteile bzw. Fertigbetonbauplatten aus offenporigem Beton bewährt. Bei der erfindungsgemäßen Herstellung des Fertigbetonbauteils ist die im montierten bzw. verlegten Zustand als Oberseite des Bauteils vorgesehene Bauteilseite dem Boden der Schalung zugewandt. Die Hubkammer der Hubhülse ist dem Hülsenende zugeordnet, das als zweite Hülsenöffnung ausgebildet ist. Die zweite Hülsenöffnung ist der Oberseite des Bauteils zugeordnet und auch die Hubkammer ist der Oberseite des Bauteils zugeordnet. Wenn das Fertigbetonbauteil zumindest teilweise ausgehärtet ist wird der Hubschlüssel durch die erste Hülsenöffnung, die der Unterseite des Bauteils zugeordnet ist in den Hülsenschaft eingeführt und in der Hubkammer in die Verankerungsposition überführt. Bei dem anschließenden Entfernen des Bauteils mittels des Hubschlüssels aus der Schalung, bei dem der Hubschlüssel vorzugsweise an einer Transportvorrichtung fixiert wird, erfolgt die Krafteinleitung in das Bauteil bzw. die Platte somit an der als Oberseite des Bauteils vorgesehenen Bauteilseite und folglich an der dem Boden der Schalung zugewandten Seite. Auf diese Weise ist es möglich, das Bauteil bzw. die Platte aus der Schalung zu entfernen, auch wenn das Bauteil bzw. die Platte gemäß bevorzugter Ausführungsvariante aus offenporigem Beton hergestellt ist und/oder noch nicht vollständig ausgehärtet ist.

Es kann ein Untergrund, insbesondere ein befahrbarer Untergrund mit einer Mehrzahl bzw. einer Vielzahl nebeneinander angeordneter Fertigbetonplatten - beispielsweise 100 bis 400 Fertigbetonplatten - realisiert werden. Jede dieser Fertigbetonplatten kann zumindest zwei einbetonierte Hubhülsen aufweisen. Vorzugsweise nimmt jede Fertigbetonplatte eine Fläche von 1 bis 10 m², bevorzugt von 2 bis 6 m² ein. Es ist bevorzugt, dass die Fertigbetonplatten zur Erstellung des Untergrundes bzw. des befahrbaren Untergrundes mittels zumindest einer Transportvorrichtung, beispielsweise mittels zumindest eines Transportkrans in den gewünschten Positionen angeordnet werden, wobei die Fertigbetonplatten über ihre Hubhülsen und bevorzugt über das System aus einem Hubschlüssel und einer Hubhülse an der Transportvorrichtung fixiert sind. Das Verfahren umfasst weiterhin bevorzugt den Schritt der Einführung des Hubschlüssels durch die zweite Hülsenöffnung, die der Oberseite des Bauteils zugeordnet ist in den Hülsenschaft, wobei der Hubschlüssel vollständig durch den Hülsenschaft bis zur Unterseite des Bauteils geführt wird und dort durch eine Drehbewegung um die Längsachse des Hubschlüssels in eine Verankerungsposition überführt wird. Anschließend wird das Bauteil zweckmäßigerweise in dieser Verankerungsposition mittels des Hubschlüssels an einer Transportvorrichtung fixiert und auf diese Weise gehandhabt.

Wenn die Hubhülse gemäß einer alternativen Ausführungsform der Erfindung zumindest zwei Hubkammern aufweist, kann der Hubschlüssel zunächst von der Unterseite des Bauteils durch eine erste Hülsenöffnung in den Hülsenschaft der Hubhülse eingeführt werden und in der der Bauteiloberseite bzw. Plattenoberseite zugeordneten ersten Hubkammer in eine Verankerungsposition überführt werden. Anschließend wird das Fertigbetonbauteil bzw. die Fertigbetonplatte in dieser Verankerungsposition mittels einer Transportvorrichtung gehandhabt. Weiterhin kann der Hubschlüssel im Rahmen eines solchen Verfahrens durch eine zweite Hülsenöffnung, die der Oberseite des Bauteils zugeordnet ist, in den Hülsenschaft eingeführt werden und in einer bevorzugt der Bauteilunterseite bzw. Plattenunterseite zugeordneten zweiten Hubkammer in eine Verankerungsposition überführt werden. Anschließend wird das Bauteil zweckmäßigerweise in der Verankerungsposition mittels des Hubschlüssels an einer Transportvorrichtung fixiert und auf diese Weise gehandhabt.

Der Erfindung liegt die Erkenntnis zugrunde, dass das Fertigbetonbauteil bzw. die Fertigbetonplatte mittels der Hubhülse funktionssicher und einfach an einer Transportvorrichtung fixiert werden kann. Die Fixierung an einer Transportvorrichtung ist insbesondere auch dann möglich, wenn gemäß bevorzugter Ausführungsvariante ein offenporiger Beton als Material für das Fertigbetonbauteil bzw. die Fertigbetonplatte verwendet wird. Da die Hubhülse eine erste und eine zweite Hülsenöffnung aufweist, ist die Hülse von beiden Seiten des Bauteils bzw. der Platte zugänglich und es kann insbesondere eine einfache und besonders vorteilhafte Handhabung des Bauteils bzw. der Platte sowohl im Rahmen der Fertigung der Platte - beispielsweise bei der Ausschalung -, als auch bei der Montage der Platte erfolgen. Es ist weiterhin zu erwähnen, dass die Ausschalung des Bauteils bzw. der Platte mit der Hubhülse auch dann erfolgen kann, wenn das Bauteil noch nicht vollständig ausgehärtet ist und insoweit noch nicht seine vollständige Festigkeit erreicht hat. Ein besonderer Vorteil der Erfindung ist darüber hinaus, dass ein und dieselbe Hubhülse sowohl für die Ausschalung des Bauteils, bei der ein Hubschlüssel in der Hubkammer in eine Verankerungsposition überführt wird und anschließend an einer Transportvorrichtung fixiert wird, als auch bei der Montage des Bauteils bzw. der Platte, bei der vorzugsweise ein Hubschlüssel an der Plattenunterseite in eine Verankerungsposition überführt wird und an einer Transportvorrichtung fixiert wird, verwendet werden kann. Es ist weiterhin zu betonen, dass die erfindungsgemäßen Vorteile auf einfache und wenig aufwändige Art erreicht werden und die Erfindung somit - insbesondere mit Blick auf die bekannten Maßnahmen - geringe Kosten bzw. Fertigungskosten verursacht.

Nachfolgend wird das erfindungsgemäße Verfahren anhand einer lediglich ein Ausführungsbeispiel darstellenden Zeichnung näher erläutert. Es zeigen in schematischer Darstellung:
- Fig. 1: einen Schnitt durch ein Bauteil bzw. durch eine Platte mit einbetonierter Hubhülse,
- Fig. 2: eine Draufsicht auf eine Hubhülse,
- Fig. 3: eine Hubhülse und einen Hubschlüssel in einer perspektivischen Ansicht,
- Fig. 4a: den Gegenstand gemäß Fig. 1 mit einem Hubschlüssel in der Einführposition
- Fig. 4b: den Gegenstand gemäß Fig. 1 mit einem Hubschlüssel in der Verankerungsposition in der Hubkammer
- Fig. 4c: den Gegenstand gemäß Fig. 1 mit einem Hubschlüssel in einer Verankerungsposition an der Unterseite des Bauteils bzw. der Platte.

Die Figuren zeigen eine nach dem erfindungsgemäßen Verfahren hergestellte Fertigbetonplatte 1 mit zumindest einer in die Platte 1 einbetonierten Hubhülse 2. Die Platte 1 ist mittels der Hubhülse 2 an einer Transportvorrichtung, beispielsweise einem Kran, fixierbar. Die Hubhülse 2 weist eine erste Hülsenöffnung 3, einen Hülsenschaft 4 zur Aufnahme eines Hubschlüssels 11 und ein der ersten Hülsenöffnung 3 gegenüberliegendes Hülsenende 5 auf. Das Hülsenende 5 ist als zweite Hülsenöffnung 10 ausgebildet. Die Hubhülse 2 weist erfindungsgemäß eine Querschnittsaufweitung in Form einer Hubkammer 6 auf. Der Innendurchmesser d_{K} der Hubkammer 6 ist erfindungsgemäß größer, als die Innenbreite bs des Hülsenschaftes 4. Dies ist insbesondere in den Fig. 1 und 2 zu erkennen. Innendurchmesser d_{K} der Hubkammer 6 meint im Rahmen der Erfindung und im Ausführungsbeispiel insbesondere den größten Innendurchmesser der Hubkammer quer, insbesondere senkrecht zur Längserstreckung bzw. zur Längsachse A der Hubhülse 2. Innenbreite bs des Hülsenschaftes 4 meint im Rahmen der Erfindung und im Ausführungsbeispiel insbesondere die größte Innenbreite des Hülsenschaftes 4 quer, insbesondere senkrecht zur Längserstreckung bzw. zur Längsachse A der Hubhülse 2 bzw. des Hülsenschaftes 4 und quer, insbesondere senkrecht zur Längsmittelachse A_{Q} der Querschnittsfläche des Hülsenschaftes 4. Dies ist insbesondere in der Fig. 2 dargestellt. Im Ausführungsbeispiel gemäß den Figuren (insbesondere Fig. 1 und Fig. 2) mag das Verhältnis des Innendurchmessers d_{K} der Hubkammer 6 zur Innenbreite bs des Hülsenschaftes 4 etwa 2:1 betragen. In die Fertigbetonplatte 1 mögen zumindest zwei Hubhülsen 2 einbetoniert sein. Im Ausführungsbeispiel gemäß Fig. 1 ist lediglich eine Hubhülse 2 dargestellt.

Bevorzugt und im Ausführungsbeispiel ist die Hubhülse 2 über ihre gesamte Länge L innen hohl ausgebildet. Im Rahmen der Erfindung und im Ausführungsbeispiel ist die Hubhülse 2 zudem über ihre gesamte Länge L bzw. im Wesentlichen über ihre gesamte Länge L in die Fertigbetonplatte 1 einbetoniert. Länge L der Hubhülse 2 meint im Rahmen der Erfindung und im Ausführungsbeispiel insbesondere die größte Erstreckung der Hubhülse 2 entlang bzw. in Richtung ihrer Längsachse A, wie es insbesondere in den Fig. 1 und 3 zu erkennen ist.

Die erste Hülsenöffnung 3 ist der Unterseite 7 der Fertigbetonplatte 1 zugeordnet und ist von der Unterseite 7 der Platte 1 zugänglich. Unterseite 7 der Fertigbetonplatte 1 meint im Rahmen der Erfindung und im Ausführungsbeispiel die im montierten Zustand bzw. im verlegten Zustand der Platte 1 dem Montageuntergrund zugewandte Seite der Platte 1. Durch die erste Hülsenöffnung 3 wird der Hubschlüssel 11 in den Hülsenschaft 4 der Hubhülse 2 eingeführt und zwar von der Unterseite 7 der Platte 1, wie es in der Figur 4a dargestellt ist. Das Hülsenende 5 ist als zweite Hülsenöffnung 10 ausgebildet und diese zweite Hülsenöffnung 10 ist der Oberseite 8 der Platte 1 zugeordnet und von der Oberseite 8 der Platte 1 zugänglich. Mit dem Begriff Oberseite der Platte ist in diesem Zusammenhang die im montierten Zustand der Fertigbetonplatte 1 dem Montageuntergrund abgewandte Seite der Platte 1 gemeint.

Gemäß einer besonders empfohlenen Ausführungsform der Erfindung und im Ausführungsbeispiel ist die Hubkammer 6 als hohlzylindrischer Abschnitt der Hubhülse 2 ausgebildet. Die Hubkammer 6 weist vorzugsweise und im Ausführungsbeispiel einen kreisrunden Querschnitt mit dem Innendurchmesser d_{K} auf. Querschnitt der Hubkammer 6 meint dabei insbesondere den Querschnitt quer, insbesondere senkrecht zur Längsachse A der Hubhülse 2. Der Innendurchmesser d_{K} der als hohlzylindrischer Abschnitt mit kreisrundem Querschnitt ausgebildeten Hubkammer 6 entspricht im Rahmen der Erfindung und im Ausführungsbeispiel dem Kreisdurchmesser bzw. Kreisinnendurchmesser der Querschnittsfläche. Dies ist insbesondere in der Fig. 2 zu erkennen. Zweckmäßigerweise beträgt im Übrigen das Verhältnis der Länge L_{H} der Hubkammer 6 zur Länge L der Hubhülse 2 1:10 bis 1:6, bevorzugt 1:9 bis 1:7, besonders bevorzugt und im Ausführungsbeispiel (Fig. 3) 1:8 bzw. etwa 1:8. Länge L_{H} der Hubkammer meint in diesem Zusammenhang insbesondere die größte Erstreckung der Hubkammer 6 in Längsrichtung der Hubhülse 2 bzw. in Richtung der Längsachse A der Hubhülse 2 .

Gemäß einer bevorzugten Ausführungsform der Erfindung und im Ausführungsbeispiel ist der Hülsenschaft 4 der Hubhülse 2 als Hohlkörper ausgebildet, dessen Innenlänge Ls empfohlenermaßen und im Ausführungsbeispiel größer ist, als dessen Innenbreite bs. Innenlänge Ls des Hülsenschaftes 4 meint in diesem Zusammenhang und im Ausführungsbeispiel insbesondere die größte Innenlänge quer, insbesondere senkrecht zur Längsachse A der Hubhülse 2 und entlang bzw. in Richtung der Längsmittelachse A_{Q} der Querschnittsfläche des Hülsenschaftes 4 und somit quer, insbesondere senkrecht zur Innenbreite bs des Hülsenschaftes 4 (Fig. 2). Im Rahmen der Erfindung und im Ausführungsbeispiel entspricht die Innnenlänge Ls des Hülsenschaftes 4 dem Innendurchmesser d_{K} der Hubkammer 6 bzw. entspricht Ls im Wesentlichen d_{K.} Im Ausführungsbeispiel gemäß den Figuren weist der zweckmäßigerweise als Hohlkörper ausgebildete Hülsenschaft 4 eine Querschnittsfläche auf, die als abgerundetes Rechteck ausgebildet ist.

Zweckmäßigerweise und im Ausführungsbeispiel ist die Längsachse A der Hubhülse 2 quer, insbesondere senkrecht beziehungsweise im Wesentlichen senkrecht zu der Unterseite 7 und der Oberseite 8 der Fertigbetonplatte 1 angeordnet. Somit ist die Längsachse A der Hubhülse 2 im montierten Zustand der Fertigbetonplatte 1 vorzugsweise quer, insbesondere senkrecht bzw. im Wesentlichen senkrecht zu dem Montageuntergrund orientiert.

Die Hubkammer 6 ist dem Hülsenende 5 zugeordnet. Bevorzugt beträgt der Abstand a zwischen der Hubkammer 6 und dem Hülsenende 5 bzw. der zweiten Hülsenöffnung 10 zwischen 10 % und 35 %, ganz besonders bevorzugt zwischen 15 % und 30 % der Länge L der Hubhülse 2. Im Ausführungsbeispiel (siehe insbesondere Fig. 3) mag der Abstand a zwischen der Hubkammer 6 und dem Hülsenende 5 etwa 20 % der Länge L der Hubhülse 2 betragen. Abstand a zwischen der Hubkammer 6 und dem Hülsenende 5 meint im Rahmen der Erfindung und im Ausführungsbeispiel insbesondere den größten Abstand zwischen der Hubkammer 6 und dem Hülsenende 5 in Richtung/entlang der Längserstreckung bzw. Längsachse A der Hubhülse 2, wobei die Länge L_{H} der Hubkammer 6 selbst zur Hälfte zu diesem Abstand a zählt.

Gemäß bevorzugter Ausführungsform und im Ausführungsbeispiel weist die Hubhülse 2 zwei Verankerungsrippen 9 auf, die den Außenumfang der Hubhülse 2 jeweils vollständig bzw. im Wesentlichen vollständig umlaufen.

Die Fertigbetonplatte 1 in den Figuren mag gemäß bevorzugter Ausführungsvariante der Erfindung aus zumindest einem offenporigen Beton bestehen bzw. im Wesentlichen bestehen. Die Hubhülse 2 besteht zweckmäßigerweise aus zumindest einem Kunststoff.

In den Figuren weiterhin dargestellt ist ein Hubschlüssel 11 der für die Zusammenwirkung mit der Hubhülse 2 vorgesehen ist. Der Hubschlüssel 11 weist zumindest einen Ankerkopf 12 und zumindest einen Führungsstab 13 auf. Der Ankerkopf 12 ist derart ausgestaltet, dass er durch eine Hülsenöffnung 3, 10 in die Hubhülse 2 eingeführt werden kann und in der Hubkammer 6 und/oder an der Unterseite 7 bzw. Oberseite 8 der Platte 1 durch eine Drehbewegung um die Längsachse des Hubschlüssels 11 bzw. des Führungsstabes 13, vorzugsweise um 10° bis 90°, bevorzugt um etwa 90°, von einer Einführposition (Fig. 4a) in eine Verankerungsposition (Fig. 4b und 4c) überführt werden kann. Der Hubschlüssel 11 ist in der Fig. 3 zusammen mit der Hubhülse 2 dargestellt. Im Rahmen der Erfindung und im Ausführungsbeispiel ist an dem Führungsstab 13 des Hubschlüssels 11 an der dem Ankerkopf 12 gegenüberliegenden Seite ein Befestigungselement 14 vorgesehen, mit dem der Hubschlüssel 11 an einer Transportvorrichtung fixierbar ist. Im Ausführungsbeispiel gemäß der Fig. 3 ist das Befestigungselement 14 als Befestigungsöse ausgestaltet. Der Hubschlüssel 11 besteht im Rahmen der Erfindung zweckmäßigerweise aus zumindest einem Metall. Im Ausführungsbeispiel gemäß den Figuren mag der Hubschlüssel 11 aus Stahl bestehen bzw. im Wesentlichen aus Stahl bestehen.

Im Rahmen der Erfindung und im Ausführungsbeispiel gemäß den Figuren kommen der Hubhülse 2 zumindest zwei Funktionen zu. Im Zuge der Fertigung der Fertigbetonplatte 1 wird die Platte 1 in einer Schalung gefertigt, wobei die Oberseite 7 der Platte 1 dem Boden der Schalung zugewandt ist. Während der Fertigung der Platte 1 wird zumindest eine Hubhülse 2 in die Platte 1 eingebracht. Nach der zumindest teilweisen Aushärtung der Platte 1 wird zur Entfernung der Platte 1 aus der Schalung ein Hubschlüssel 11 durch die der als Unterseite 7 des Bauteils vorgesehenen Seite zugewandten ersten Hülsenöffnung 3 in den Hülsenschaft 4 eingeführt. Dies ist in der Fig. 4a dargestellt. In der Hubkammer 6 wird der Hubschlüssel 11 in eine Verankerungsposition überführt. Diese Verankerungsposition ist in der Fig. 4b dargestellt. Zur Überführung von der Einführposition (Fig. 4a) in die Verankerungsposition (Fig. 4b) wird der Hubschlüssel 11 durch eine Drehbewegung um die Längsachse des Hubschlüssels 11 bzw. des Führungsstabs 13 - zweckmäßigerweise um etwa 90° - gedreht. Anschließend kann die Platte 1 mittels des Hubschlüssels 11 aus der Schalung entfernt bzw. gehoben werden. Dazu ist es möglich, dass der Hubschlüssel 11 mittels des Befestigungselementes 14 an einer Transportvorrichtung fixiert wird. Somit erfüllt die in der Platte 1 einbetonierte Hubhülse 2 eine erste Funktion im Rahmen der Fertigung der Platte 1 (Fig. 4a und 4b).

Der Hubhülse 2 kommt empfohlenermaßen eine weitere Funktion im Rahmen der Montage der Platte 1 auf dem vorgesehenen Montageuntergrund zu. Für die Montage der Platte 1 ist diese bereits so gedreht, dass die Plattenunterseite 7 in Richtung des Montageuntergrundes zeigt. Dies ist in der Fig. 4c dargestellt. Zur Montage bzw. zum Verlegen der Platte 1 kann der Hubschlüssel 11 von der Oberseite der Platte 8 durch die zweite Hülsenöffnung 10 in den Hülsenschaft 4 eingeführt werden und vollständig in dieser Einführposition durch die Hubhülse 2 hindurchgeführt werden. Diese Einführposition im Zuge der Montage ist in den Figuren nicht näher dargestellt. Anschließend kann der Hubschlüssel 11 an der Unterseite 7 der Platte 1 durch eine Drehbewegung um die Längsachse des Hubschlüssels 11 bzw. des Führungsstabs 13 um etwa 90° von der Einführposition in die Verankerungsposition überführt werden. Diese Verankerungsposition ist in der Fig. 4c dargestellt. In der Verankerungsposition des Hubschlüssels 11 hintergreifen die Ankerenden 15 des Ankerkopfes 12 empfohlenermaßen und im Ausführungsbeispiel eine Fläche 16 der Hubkammer 6 (Fig. 4b) bzw. die Unterseite 7 der Platte 1 (Fig. 4c).

## Patentansprüche

1. Verfahren zur Herstellung eines Fertigbetonbauteils, insbesondere einer Fertigbetonplatte (1), wobei das Bauteil in einer Schalung gefertigt wird, wobei die im montierten Zustand des Bauteils als Oberseite (8) des Bauteils vorgesehene Bauteilseite dem Boden der Schalung zugewandt ist,
wobei während der Fertigung des Bauteils zumindest eine Hubhülse (2) in das Bauteil eingebracht wird, wobei das Bauteil mittels der Hubhülse (2) an einer Transportvorrichtung fixierbar ist,
wobei die Hubhülse (2) zumindest eine erste Hülsenöffnung (3), zumindest einen Hülsenschaft (4) zur Aufnahme eines Hubschlüssels und ein der ersten Hülsenöffnung (3) gegenüberliegendes Hülsenende (5) aufweist, wobei die Hubhülse (2) zumindest eine Querschnittsaufweitung in Form einer Hubkammer (6) aufweist und wobei der Innendurchmesser (d_{K}) der Hubkammer (6) größer ist als die Innenbreite (b_{S}) des Hülsenschaftes (4),
wobei nach der zumindest teilweisen Aushärtung des Bauteils zur Entfernung des Bauteils aus der Schalung der Hubschlüssel durch die der als Unterseite (7) des Bauteils vorgesehenen Seite zugeordnete erste Hülsenöffnung (3) in den Hülsenschaft (4) eingeführt wird und in der Hubkammer (6) in eine Verankerungsposition überführt wird und wobei das Bauteil anschließend mittels des Hubschlüssels aus der Schalung entfernt bzw. gehoben wird,
wobei das Hülsenende (5) als zweite Hülsenöffnung (10) ausgebildet ist, die der im montierten Zustand des Bauteils dem Montageuntergrund abgewandten Oberseite (8) des Bauteils zugeordnet ist und von der Oberseite (8) des Bauteils zugänglich ist
und wobei die Hubkammer (6) dem Hülsenende (5) bzw. der zweiten Hülsenöffnung (10) zugeordnet ist und wobei der Abstand (A) zwischen der Hubkammer (6) und dem Hülsenende (5) zwischen 2 % und 49 % der Länge (L) der Hubhülse (2) beträgt.

2. Verfahren nach Anspruch 1, wobei in das Fertigbetonbauteil bzw. in die Fertigbetonplatte (1) zumindest zwei Hubhülsen (2) einbetoniert werden.

3. Verfahren nach einem der Ansprüche 1 oder 2, wobei die Hubhülse (2) zumindest bereichsweise innen hohl ausgebildet ist und vorzugsweise über ihre gesamte Länge (L) bzw. im Wesentlichen über ihre gesamte Länge (L) innen hohl ausgebildet ist.

4. Verfahren nach einem der Ansprüche 1 bis 3, wobei die Hubhülse (2) über ihre gesamte Länge (L) bzw. im Wesentlichen über ihre gesamte Länge (L) in das Bauteil einbetoniert wird.

5. Verfahren nach einem der Ansprüche 1 bis 4, wobei die Hubkammer (6) als hohlzylindrischer Abschnitt der Hubhülse (2) ausgebildet ist, der insbesondere einen runden, bevorzugt einen kreisrunden Querschnitt mit dem Innendurchmesser d_{K} aufweist.

6. Verfahren nach einem der Ansprüche 1 bis 5, wobei der Hülsenschaft (4) als Hohlkörper ausgebildet ist, dessen Innenlänge (L_{S}) vorzugsweise größer ist, als dessen Innenbreite (b_{S}).

7. Verfahren nach einem der Ansprüche 1 bis 6, wobei die Längsachse (A) der Hubhülse (2) quer, insbesondere senkrecht bzw. im Wesentlichen senkrecht zu der Unterseite (7) und/oder der Oberseite (8) des Bauteils angeordnet ist.

8. Verfahren nach einem der Ansprüche 1 bis 7, wobei der Abstand (a) zwischen der Hubkammer (6) und dem Hülsenende (5) zwischen 5 % und 40 %, besonders bevorzugt zwischen 7 % und 35 %, ganz besonders bevorzugt zwischen 10 % und 30 %, beispielsweise zwischen 15 % und 25 % der Länge (L) der Hubhülse (2) beträgt.

9. Verfahren nach einem der Ansprüche 1 bis 8, wobei die Hubhülse (2) zumindest eine Verankerungsrippe (9) aufweist, die den Außenumfang der Hubhülse (2) um zumindest 70 %, vorzugsweise um zumindest 80 %, bevorzugt vollständig bzw. im Wesentlichen vollständig umläuft.

10. Verfahren nach einem der Ansprüche 1 bis 9, wobei das Bauteil beziehungsweise die Fertigbetonplatte (1) auf Basis zumindest eines offenporigen Betons hergestellt wird..

11. Verfahren nach einem der Ansprüche 1 bis 10, wobei der Hubschlüssel (11) zumindest einen Ankerkopf (12) und zumindest einen Führungsstab (13) aufweist, wobei der Ankerkopf (12) derart ausgestaltet ist, dass er durch eine Hülsenöffnung (3, 10) in die Hubhülse (2) einführbar ist und in der Hubkammer (6) und/oder an der Unterseite (7) des Bauteils durch eine Drehbewegung, vorzugsweise um die Längsachse des Hubschlüssels (11) bzw. des Führungsstabs (12), bevorzugt um 10° bis 90°, besonders bevorzugt um etwa 90°, von einer Einführposition in eine Verankerungsposition überführbar ist.

## Claims

1. A method for manufacturing a prefabricated concrete component, particularly a prefabricated concrete slab (1), wherein the component is manufactured in a formwork, wherein the component side, which in the installed state of the component forms the upper side (8) of the component, faces the bottom of the formwork,
wherein at least one lifting sleeve (2) is inserted into the component during the manufacture of the component, wherein the component can be fixed on a transport device by means of the lifting sleeve (2),
wherein the lifting sleeve (2) has at least one first sleeve opening (3), at least one sleeve shaft (4) for receiving a lifting key and a sleeve end (5) lying opposite of the first sleeve opening (3), wherein the lifting sleeve (2) has at least one cross-sectional widening in the form of a lifting chamber (6), and wherein the inside diameter (dₖ) of the lifting chamber (6) is greater than the internal width (bₛ) of the sleeve shaft (4),
wherein the lifting key is after at least partial curing of the component inserted into the sleeve shaft (4) through the first sleeve opening (3), which is assigned to the side forming the underside (7) of the component, and transferred into an anchoring position in the lifting chamber (6) in order to remove the component from the formwork, and wherein the component is subsequently removed from or lifted out of the formwork by means of the lifting key,
wherein the sleeve end (5) is realized in the form of a second sleeve opening (10) that is assigned to the upper side (8) of the component, which in the installed state of the component faces away from the installation substructure, and accessible from the upper side (8) of the component,
and wherein the lifting chamber (6) is respectively assigned to the sleeve end (5) or the second sleeve opening (10), and wherein the distance (A) between the lifting chamber (6) and the sleeve end (5) amounts to between 2% and 49% of the length (L) of the lifting sleeve (2).

2. The method according to claim 1, wherein at least two lifting sleeves (2) are respectively encased in the prefabricated concrete component or in the prefabricated concrete slab (1).

3. The method according to one of claims 1 or 2, wherein the lifting sleeve (2) is at least sectionally realized with a hollow interior and preferably realized with a hollow interior over its entire length (L) or essentially its entire length (L).

4. The method according to one of claims 1 to 3, wherein the lifting sleeve (2) is encased in the component over its entire length (L) or essentially its entire length (L).

5. The method according to one of claims 1 to 4, wherein the lifting chamber (6) is realized in the form of a hollow-cylindrical section of the lifting sleeve (2), which particularly has a round cross section, preferably a circular cross section, with the inside diameter dₖ.

6. The method according to one of claims 1 to 5, wherein the sleeve shaft (4) is realized in the form of a hollow body, the internal length (Lₛ) of which preferably is greater than its internal width (bₛ).

7. The method according to one of claims 1 to 6, wherein the longitudinal axis (A) of the lifting sleeve (2) is arranged transverse, particularly perpendicular or essentially perpendicular, to the underside (7) and/or the upper side (8) of the component.

8. The method according to one of claims 1 to 7, wherein the distance (a) between the lifting chamber (6) and the sleeve end (5) amounts to between 5% and 40%, preferably between 7% and 35%, particularly between 10% and 30%, e.g. between 15% and 25%, of the length (L) of the lifting sleeve (2).

9. The method according to one of claims 1 to 8, wherein the lifting sleeve (2) has at least one anchoring rib (9) that extends over at least 70%, preferably at least 80%, of the outer circumference of the lifting sleeve (2), particularly over the entire or essentially the entire outer circumference of the lifting sleeve.

10. The method according to one of claims 1 to 9, wherein the component or the prefabricated concrete slab (1) is respectively manufactured on the basis of at least one open-pored concrete.

11. The method according to one of claims 1 to 10, wherein the lifting key (11) has at least one anchor head (12) and at least one guide rod (13), wherein the anchor head (12) is realized in such a way that it can be inserted into the lifting sleeve (2) through a sleeve opening (3, 10) and transferred from an inserting position into an anchoring position in the lifting chamber (6) and/or on the underside (7) of the component by means of a rotational movement, preferably over 10° to 90°, particularly over approximately 90°, about the longitudinal axis of the lifting key (11) or the guide rod (12).

## Revendications

1. Procédé, destiné à fabriquer un élément de construction en béton préfabriqué, notamment une dalle en béton (1) préfabriquée, l'élément de construction étant produit dans un coffrage, lorsque l'élément de construction est monté, la face de l'élément de construction prévue en tant que face supérieure (8) de l'élément de construction étant dirigée vers le fond inférieur du coffrage,
pendant la production de l'élément de construction, au moins un manchon de levage (2) étant introduit dans l'élément de construction, l'élément de construction étant susceptible d'être fixé à l'aide du manchon de levage (2) sur un dispositif de transport,
le manchon de levage (2) comportant au moins un premier orifice (3) de manchon, au moins une tige (4) de manchon, destinée à recevoir une clé de levage et une extrémité (5) de manchon, opposée au premier orifice (3) de manchon, le manchon de levage (2) comportant au moins un évasement de section transversale sous la forme d'une chambre de levage (6) et le diamètre intérieur (d_{K}) de la chambre de levage (6) étant supérieur à la largeur intérieure (bₛ) de la tige (4) de manchon,
après le durcissement au moins partiel de l'élément de construction, pour retirer l'élément de construction hors du coffrage, la clé de levage étant introduite dans la tige (4) de manchon, à travers le premier orifice (3) de manchon associé à la face prévue en tant que face inférieure (7) de l'élément de construction et étant amenée dans la chambre de levage (6) dans une position d'ancrage et l'élément de construction étant retiré ensuite hors du coffrage ou levé, à l'aide de la clé de levage,
l'extrémité (5) de manchon étant conçue sous la forme de deuxième orifice (10) de manchon, qui lorsque l'élément de construction est monté, est associé à la face supérieure (8) de l'élément de construction qui est opposée au support de montage et qui est accessible à partir de la face supérieure (8) de l'élément de construction et
la chambre de levage (6) étant associée à l'extrémité (5) de manchon ou au deuxième orifice (10) de manchon et l'écart (A) entre la chambre de levage (6) et l'extrémité (5) de manchon se situant entre 2 % et 49 % de la longueur (L) du manchon de levage (2).

2. Procédé selon la revendication 1, lors duquel l'on bétonne dans l'élément de construction en béton préfabriqué ou dans la dalle en béton (1) préfabriquée au moins deux manchons de levage (2).

3. Procédé selon l'une quelconque des revendications 1 ou 2, le manchon de levage (2) étant conçu au moins par endroits en étant creux à l'intérieur et étant conçu de préférence en étant creux à l'intérieur sur toute sa longueur (L) ou sur sensiblement toute sa longueur (L) .

4. Procédé selon l'une quelconque des revendications 1 à 3, lors duquel l'on bétonne le manchon de levage (2) sur toute sa longueur (L) ou sur sensiblement toute sa longueur (L) dans l'élément de construction.

5. Procédé selon l'une quelconque des revendications 1 à 4, la chambre de levage (6) étant conçue sous la forme d'un tronçon cylindrique creux du manchon de levage (2), qui comporte notamment une section transversale ronde, de préférence circulaire, ayant le diamètre intérieur d_{K}.

6. Procédé selon l'une quelconque des revendications 1 à 5, la tige (4) de manchon étant conçue sous la forme d'un corps creux, dont la longueur intérieure (Lₛ) est de préférence supérieure à sa largeur intérieure (bₛ).

7. Procédé selon l'une quelconque des revendications 1 à 6, l'axe longitudinal (A) du manchon de levage (2) étant placé à la transversale, notamment à la perpendiculaire ou sensiblement à la perpendiculaire de la face inférieure (7) et/ou de la face supérieure (8) de l'élément de construction.

8. Procédé selon l'une quelconque des revendications 1 à 7, l'écart (a) entre la chambre de levage (6) et l'extrémité (5) de manchon se situant entre 5 % et 40 %, de manière particulièrement préférentielle, entre 7 % et 35 %, de manière très particulièrement préférentielle, entre 10 % et 30 %, à titre d'exemple, entre 15 % et 25 % de la longueur (L) du manchon de levage (2).

9. Procédé selon l'une quelconque des revendications 1 à 8, le manchon de levage (2) comportant au moins une nervure d'ancrage (9) qui entoure totalement ou de manière sensiblement totale la circonférence extérieure du manchon de levage (2) d'au moins 70 %, de préférence, d'au moins 80 %.

10. Procédé selon l'une quelconque des revendications 1 à 9, l'élément de construction, respectivement la dalle en béton (1) préfabriquée étant fabriquée sur la base d'au moins un béton à pores ouverts.

11. Procédé selon l'une quelconque des revendications 1 à 10, la clé de levage (11) comportant au moins une tête d'ancrage (12) et au moins une barre de guidage (13), la tête d'ancrage (12) étant conçue de sorte à pouvoir être introduite à travers un orifice (3, 10) de manchon dans le manchon de levage (2) et dans la chambre de levage (6) et/ou sur la face inférieure (7) de l'élément de construction, et à pouvoir être amenée par un mouvement en rotation, de préférence autour de l'axe longitudinal de la clé de levage (11) ou de la barre de guidage (12), de préférence de la valeur de 10° à 90°, de manière particulièrement préférentielle, d'environ 90°, d'une position d'introduction dans une position d'ancrage.
